# EUROPÄISCHE PATENTSCHRIFT

(11) **EP 4 069 943 B1**
(45) Veröffentlichungstag und Bekanntmachung des Hinweises auf die Patenterteilung: **01.05.2024**
(21) Anmeldenummer: 20823744.6
(22) Anmeldetag: 01.12.2020
(51) Int. Cl.: E21D 11/38

(54) **DICHTUNGSPROFIL FÜR BETONTÜBBING**
GASKET PROFILE FOR CONCRETE TUBBING
PROFILE DE JOINT POUR VOUSSOIR EN BÉTON

(30) Priorität: 04.12.2019 DE 102019133062
(43) Veröffentlichungstag der Anmeldung: 12.10.2022
(73) Patentinhaber: SEALABLE Solutions GmbH, 99880 Waltershausen (DE)
(72) Erfinder: ROBES, David, 99084 Erfurt (DE); PASEMANN, Oliver, 36205 Sontra (DE)
(74) Vertreter: Stüven, Ralf
(86) Internationale Anmeldenummer: PCT/EP2020/084140
(87) Internationale Veröffentlichungsnummer: WO 2021/110686

(56) Entgegenhaltungen:
- EP-A1- 0 982 472
- EP-B1- 1 192 028
- DE-A1- 10 310 856
- US-A- 4 483 544
- US-A1- 2003 168 819

## Beschreibung

Die Erfindung betrifft ein Dichtungsprofil zur Einbettung in ein Formteil aus aushärtbarem Material, insbesondere ein Beton- oder Kunststoffformteil, sowie ein Formteil und eine Dichtanordnung mit dem Dichtungsprofil.

Schacht- und Tunnelbauten sind regelmäßig aus einzelnen monolithischen Fertigbauteilen (z.B. Tübbingen) zusammengesetzt, zwischen denen Kontaktfugen vorhanden sind, die mit geeigneten Dichtungen abgedichtet werden, um beispielsweise ein Eindringen von umgebendem Medium (z.B. Wasser) zu verhindern. Die Herstellung solcher Fertigbauteile erfolgt in der Regel mit Hilfe von Schalungsformen, wie sie beispielsweise aus DE 4218710 C1, DE 10 2007 032 236 A1 oder DE 19841047 C1 bekannt sind. Dabei wird ein aushärtbares Material, z.B. Beton, in die Schalungsform gegossen, die nach dem Aushärten des Materials geöffnet und entfernt wird.

Dichtungen zur Abdichtung der Kontaktfugen können nachträglich in dafür vorgesehenen umlaufenden Nuten in den Stoßseiten des ausgehärteten Formteils angeordnet werden. Ein Beispiel für eine solche Dichtung ist in DE 2833345 A1 beschrieben.

Häufig werden Dichtungen, die zur Abdichtung der Fugen erforderlich sind, die später beim Zusammensetzen der Fertigbauteile zu einem Schacht oder Tunnel entstehen, jedoch bereits beim Gießen in die Fertigbauteile integriert, indem sie mit eingegossen und verankert werden. Solche Dichtungen werden auch als integrierte Dichtung oder verankerte Dichtung bezeichnet. Solche integrierten Dichtungen, die zur Einbettung in Fertigbauteile aus aushärtbaren Material, wie Rohre, Tübbinge, Schachtringe und dergleichen, vorgesehen sind, sind an ihrer Basis in der Regel mit so genannten Verankerungsfüßen versehen, die beim Gießen des Fertigbauteils von dem aushärtbaren Material umschlossen werden und dazu dienen sollen, die Dichtung zuverlässig im ausgehärteten Fertigbauteil zu halten. Darüber hinaus sind solche Dichtungen regelmäßig mit Vorsprüngen oder dergleichen ausgestattet, mit deren Hilfe sie in einer entsprechend ausgestalteten Halterung einer Schalungsform so angeordnet und während des Gießvorgangs gehalten werden können, dass die Dichtung mit ihren Verankerungsfüßen in Richtung Schalungsforminneres weist und in das aushärtbare Material eingebettet werden kann. Ein Schalungssystem und eine integrierte Dichtung sind beispeislweise in der WO 01/53657 A1 und der EP 1003955 B1 beschrieben. Integrierte Dichtungen sind auch aus der DE 3934198 A1 und der GB 2541978 A bekannt. In der US 2019/0226202 A1 ist eine mit seitlich vom Dichtungskörper vorstehenden Verankerungselementen ausgestattete integrierte Dichtung beschrieben, die beispielsweise im Beschädigungsfall aus dem Betonkörper herausgenommen und gegen eine neue Dichtung ausgetauscht werden kann. In der US 2003/0168819 A1 ist ein Dichtungsprofil gemäß Oberbegriff des Anspruchs 1 aus elastomerem Material offenbart, das in seiner Basisregion einen einzelnen im Wesentlichen die gesamte Breite der Basisregion einnehmenden Verankerungsfuß mit einer Hinterschneidung aufweist.

Bei Fertigteilen, z.B. Tübbingen, mit den im Stand der Technik bekannten integrierten Dichtungen kommt es immer wieder zu Abplatzungen des aushärtbaren Materials, z.B. Betons, insbesondere beim Einbau oder Zusammenbau der Fertigteile.

Aufgabe der vorliegenden Erfindung ist es, das Risiko von Abplatzungen beim Ein- oder Zusammenbau von Fertigteilen mit integrierten Dichtungsprofilen zu verringern.

Zur Lösung der Aufgabe stellt die Erfindung ein Dichtungsprofil zur Einbettung in ein Formteil aus aushärtbarem Material bereit, insbesondere ein Beton- oder Kunststoffformteil, wobei das Dichtungsprofil einen Profilkörper aufweist, mit
a) einer im Formteil einzubettenden Profilbasis, die eine nach Einbettung des Dichtungsprofils zum Formteil weisende Profilbasisfläche und seitliche Profilbasisflanken aufweist, und
b) einem gegenüber der Profilbasis vorspringenden Profilrücken, der eine der Profilbasisfläche gegenüberliegende Profilrückenfläche und seitliche Profilrückenflanken aufweist,
und wobei
das Dichtungsprofil mindestens einen von der Profilbasisfläche vorspringenden Verankerungsfuß aufweist, und
die Profilbasisflanken mit Rundungen oder Fasungen in die Profilbasisfläche übergehen, gekennzeichnet dadurch, daß
die Rundungen im Querschnitt des Dichtungsprofils von einem ersten Übergangspunkt in gekrümmter Linie auf eine auf der Profilbasisfläche senkrecht stehende zentrale Profilachse zu verlaufen und an einem zweiten Übergangspunkt in die Profilbasisfläche übergehen, oder die Fasungen im Querschnitt des Dichtungsprofils von einem ersten Übergangspunkt in polygonaler Linie auf eine auf der Profilbasisfläche senkrecht stehende zentrale Profilachse zu verlaufen und an einem zweiten Übergangspunkt in die Profilbasisfläche übergehen.

Die in der Praxis beobachteten Abplatzungen, die insbesondere an Ecken von Tübbingen in dem Bereich mit einer integrierten Dichtung auftreten, können wirksam verhindert oder zumindest vermindert werden, indem ein erfindungsgemäßes Dichtungsprofil eingesetzt wird. Bei dem erfindungsgemäßen Dichtungsprofil gehen die Flanken der Profilbasis, die im Formteil, z.B. Betontübbing, mit eingebettet wird, mit Rundungen oder Fasungen in die Profilbasisfläche über. Das Dichtungsprofil weist mit anderen Worten im Bereich der Profilbasis abgerundete oder gefaste Ecken beziehungsweise Kanten auf. Darüber hinaus befindet sich der mindestens eine Verankerungsfuß innerhalb der Profilbasisfläche und damit außerhalb des Bereichs der Rundungen und ist damit im Vergleich zu bislang üblichen Dichtungsprofilen, wie sie beispeilsweise aus der WO 01/53657 A1 bekannt sind, vom Randbereich der Profilbasisfläche in Richtung Profilinneres versetzt angeordnet. Ohne an eine bestimmte Theorie gebunden sein zu wollen, wird angenommen, dass durch die Rundungen oder Fasungen und den nach innen versetzten mindestens einen Verankerungsfuß eine bessere Kräfteverteilung erzielt und eine Schwächung des Formteilmaterials, z.B. des Betons, vermieden werden kann,

Unter einem "Formteil aus aushärtbarem Material" wird hier ein Bauteil verstanden, das mittels einer Form hergestellt wird, die die spätere Gestalt des Formteils zumindest im Wesentlichen vorgibt, in die ein aushärtbares Material gegossen und passiv oder aktiv ausgehärtet wird. Es kann sich bei dem Formteil beispielsweise um einen Tunneltübbing handeln.

Unter einem "Tübbing" werden vorgefertigte Bauteile der Außenschale von Tunneln, Schächten, Rohren etc. verstanden. Es kann sich beispielsweise um ringsegment- oder ringförmige Bauteile, z.B. aus Beton, handeln.

Unter einem "aushärtbaren Material" wird hier ein zunächst fließfähiges, später jedoch unter Normalbedingungen von selbst oder unter äußerem Einfluss, z.B. von Wärme, UV-Licht etc., aushärtendes Material verstanden. Es kann sich dabei beispielsweise um Beton, Kunstharz, Klebstoff und ähnliches handeln. Es kann sich beispielsweise auch um ein faserhaltiges Kunstharz handeln, das zu einem faserverstärkten Kunststoff, beispielsweise GFK, aushärtet. Unter einem "Dichtungsprofil" wird hier ein vorzugsweise strangförmiges, gegebenenfalls rahmenartig bzw. ringförmig geschlossenes, Elastomerprofil mit Dichtungsfunktion verstanden, beispielsweise eine Tübbingdichtung, Beton- oder Kunststoffrohrdichtung oder Schachtdichtung.

Ein "Elastomerprofil" ist ein Dichtungsprofil aus elastomerem Material. Beispiele für geeignete elastomere Materialien sind Naturkautschuk (NR), Styrol-Butadien-Kautschuk (SBR), Butylkautschuk (IIR), Ethylen-Propylenkautschuk (EPDM), Butadien-Acrylnitrilkautschuk (NBR), hydrierter Acrylnitrilkautschuk (HNBR) Chloroprenkautschuk (CR), chlorsulfoniertes Polyethylen (CSM), Polyacrylatkautschuk (ACM), Polyurethankautschuk (PU), Silikonkautschuk (Q), Fluorsilikonkautschuk (MFQ) und Fluorkautschuk (FPM). Bevorzugt sind EPDM, SBR, CR oder NBR, besonders bevorzugt EPDM, wobei das elastomere Material beispielsweise eine Shorehärte von 60-80 (Typ D gemäß DIN EN ISO 868) aufweisen kann. Der Begriff erfasst auch Profile aus thermoplastischem Elastomer (TPE) oder Profile aus Mischungen von Elastomeren, beispielsweise den oben genannten. Ein Dichtungsprofil kann auch bereichsweise aus unterschiedlichen Elastomermaterialien bestehen. Beispielsweise kann der Rückenteil eines Tübbingprofils, d.h. der Profilbereich, mit dem das Profil in eine Schalungsform eingesetzt ist, aus einem anderen, zum Beispiel härteren, Elastomermaterial bestehen als die Basis des Profils, oder umgekehrt. Profile, die Bereiche aus unterschiedlichen elastomeren Materialien aufweisen, können beispielsweise durch Koextrusion hergestellt sein.

Unter dem Begriff "integrierte Dichtung" wird hier ein Dichtungsprofil verstanden, das zur Einbettung in ein Formteil aus aushärtbarem Material vorgesehen und entsprechend ausgestaltet, z.B. mit mindestens einem Verankerungsfuß oder sonstigen Einrichtungen zur Einbettung des Dichtungsprofils in das aushärtbares Material ausgestattet ist.

Unter einem "Verankerungsfuß" wird hier ein Profilfortsatz verstanden, der in das spätere Formteil hineinragt und einen Kraftschluss oder bevorzugt einen Formschluss zwischen Profil und Formteil bewirkt, so dass das Profil an bzw. in dem ausgehärteten Formteil so befestigt ist, dass es ohne Beschädigung des Formteils und/oder des Profils (z.B. durch Abreißen des Profilfortsatzes) nicht oder nur schwer entfernt werden kann. Hierzu können die Profilfortsätze beispielsweise schwalbenschwanzartig, allgemein mit einem zum Fortsatzende hin zunehmenden Querschnitt oder anderen Verankerungsgeometrien ausgestaltet sein. Der Begriff "zunehmender Querschnitt" bezieht sich darauf, dass ein Profilfortsatz zum freien, d.h. profilfernen, Ende hin einen größeren Querschnitt aufweist, sich also in seiner Ausdehnung erweitert bzw. verdickt.

Der Begriff "strangförmig" in Bezug auf ein Dichtungsprofil bedeutet, dass das Dichtungsprofil einen länglichen, im Wesentlichen linearen Profilstrang bildet. Ein Beispiel für regelmäßig strangförmig ausgebildete Dichtungsprofile sind Tübbingdichtungen, die in Nuten entlang der Stirnseiten von Tübbingen angeordnet werden. Die Enden von strangförmigen Dichtungsprofilen können gegebenenfalls unter Ausbildung eines Rahmens oder Rings zusammengefügt sein, wobei auch Eckenelemente zwischen linear ausgebildeten Abschnitten verwendet werden können, die anders ausgestaltet sein können als der Rest des Dichtungsrahmens.

Der Ausdruck wonach die "Profilbasisflanken mit Rundungen oder Fasungen in die Profilbasisfläche übergehen" bezieht sich hier auf einen gebogenen, gekrümmten oder im Querschnitt polygonalen Verlauf der Profilbasisflanken zur Profilbasisfläche und zu einer auf der Profilbasisfläche senkrecht stehenden zentralen Profilachse hin, so dass sich die Profilbasis in dem Übergangsbereich, in dem die Profilflanken in die Profilbasisfläche mit Rundungen oder Fasen übergehen, im Querschnitt zur Profilbasisfläche hin verjüngt, oder, mit anderen Worten, eine Profilbasis mit abgerundeten oder gefasten Ecken beziehungsweise Kanten gebildet wird. Die Rundungen beschreiben im Querschnitt einen Krümmungsbogen, beispielsweise einen Kreisbogen oder einen aus einem Kreisbogen und einem Übergangsbogen zusammengesetzten Krümmungsbogen. Der Begriff "Fasung" oder "Fase" schließt hier Mehrfachfasen, d.h. im Querschnitt polygonal verlaufende Übergänge, ein. Die Rundungen oder Fasungen werden hier als Teil der Profilbasisflanken aufgefasst. Für den Ausdruck "mit Rundungen oder Fasungen" kann auch der Ausdruck "gerundet oder gefast", "abgerundet oder abgefast" oder "mit Rundungen oder Fasen" verwendet werden, wobei die Begriffe "Fase", "Fasung" oder "gefast" jeweils eine Mehrfach-Fasung umfassen, d.h. einen im Querschnitt polygonalen Verlauf des Übergangsbereichs. Die Formulierung, dass die "Profilbasisflanken mit Rundungen oder Fasungen in die Profilbasisfläche übergehen", schließt auch Mischformen ein, d.h. sich abwechselnde gerundete und gefaste Abschnitte in einem Übergangsbereich einer Profilbasisflanke oder gefaste Übergänge auf einer Seite des Profils und gerundete Übergänge auf der anderen Seite des Profils. Auch in Längsrichtung eines streifenförmigen Profils hinsichtlich Rundung oder Fasung sich ändernde, beispielsweise regelmäßig abwechselnde, Übergangsbereiche sind umfasst.

Unter dem Begriff "Profilkörper" wird der Rumpf eines Dichtungsprofils verstanden, an dem gegebenenfalls Vorsprünge, Lippen oder Verankerungsfüße angebracht sein können. Profilkörper, Vorsprünge, Lippen und Verankerungsfüße sind vorzusweise einstückig miteinander ausgebildet. Beispielsweise kann ein einstückig ausgebildetes Dichtungsprofil einschließlich Profilkörper und Verankerungsfuß sowie gegebenenfalls Vorsprüngen, Lippen und dergleichen, aus einem elastomerem Material mittels Extrusion hergestellt werden. Es ist aber auch möglich, dass innerhalb eines einstückig ausgebildeten Dichtungsprofils Bereiche aus unterschiedlichen Materialien vorhanden sind, beispielsweise unterschiedlich harte elastomere Materialien für die Profilbasis und den Profilrücken. Derlei Dichtungsprofile können beispielsweise mittels Koextrusion hergestellt werden.

Unter dem Begriff "Profilbasis" wird hier der Teil des Dichtungsprofils verstanden, der nach dessen Verankerung dem Formteil zugewendet und in dem Formteil eingebettet ist, d.h. von ausgehärtetem Material umgeben bzw. eingefasst ist.

Unter dem Begriff "Profilbasisfläche" wird hier der Bereich der äußeren Fläche der Profilbasis zwischen den Rundungen verstanden, der in der Einbausituation dem Formteil zugewendet ist. Die Profilbasisfläche kann beispielsweise planar ausgebildet sein.

Der Begriff "Profilrücken" bezeichnet hier den Teil des Dichtungsprofils, der nach dessen Einbettung im Formteil frei bleibt und nicht von ausgehärtetem Material umgeben bzw. eingefasst ist.

Mit der "Profilrückenfläche" ist die äußere Fläche des Profilrückens gemeint, die der Profilbasisfläche des Dichtungsprofils im Wesentlichen gegenüberliegt und die im fertigen Formteil die Dichtfläche bereitstellt, die beispielsweise im Falle von Tübbingen für den Tunnelbau an der Profilrückenfläche eines Dichtungsprofils in einem benachbarten Formteil anliegt.

Der Begriff "Profilflanke" bezeichnet hier zwischen Profilbasisfläche und Profilrückenfläche liegende seitliche Bereiche des Dichtungsprofils. Der Begriff "Profilbasisflanke" bezeichnet die Flanken der Profilbasis, der Begriff "Profilrückenflanke" die Flanken des Profilrückens. Wenn die Begriffe "oberhalb" oder "unterhalb" hier verwendet werden, beziehen sie sich auf die Orientierung des Dichtungsprofils mit dem Profilrücken nach "oben", d.h. vom Formteil weg, und mit der Profilbasis nach "unten", d.h. zum Formteil hin. "Oberhalb" bedeutet demnach in Richtung Profilrückenfläche hin versetzt, "unterhalb" in Richtung Profilbasisfläche hin versetzt.

In einer bevorzugten Ausführungsform verlaufen die Profilbasisflanken in Richtung Profilbasisfläche parallel zueinander oder laufen in Richtung Profilbasisfläche aufeinander zu, bevor sie an einem ersten Übergangspunkt in die Rundungen oder Fasungen übergehen. Vorzugsweise laufen die Profilbasisflanken in diesem oberen, d.h. zum Profilrücken hin liegenden Bereich der Profilbasis in Richtung Profilbasisfläche aufeinander zu, bevorzugt in gerader Linie. Bei dieser bevorzugten Ausführungsform läuft die Profilbasis im Querschnitt in Richtung Profilbasisfläche konisch zu, so dass sich die Profilbasis in Richtung der Profilbasisfläche verjüngt. Das erleichtert das Einschließen der Profilbasis beim Gießen des Formteils, ohne dass Lunker entstehen. Der Winkel β zwischen dem Verlauf der Profilbasisflanke im Querschnitt des Dichtungsprofils vor deren Übergang in die Rundung oder Fase, d.h. in Richtung Profilbasisfläche vor dem ersten Übergangspunkt, und einer auf der Profilbasisfläche stehenden Senkrechten kann beispielsweise 3-20°, 5-20°, 5-15°, 5-10° oder 5-9° betragen.

Die Ecken beziehungsweise Kanten der Profilbasis sind so abgerundet oder gefast, dass sie lateral nicht vom Profilköper vorstehen. Die Ecken bzw. Kanten der Profilbasis sollen bei dem erfindungsgemäßen Dichtungsprofil keine Verankerungsfunktion haben. Vorzugsweise stehen die Ecken auch nicht in senkrechter Richtung über die Profilbasisfläche in Richtung Formteil vor. Die Rundungen oder Fasungen verlaufen daher im Querschnitt des Dichtungsprofils von einem ersten Übergangspunkt in gekrümmter (bei Rundungen) oder polygonaler (bei Fasungen) Linie auf eine auf der Profilbasis senkrecht stehende zentrale Profilachse zu und gehen an einem zweiten Übergangspunkt in die Profilbasisfläche über. Die Rundungen oder Fasungen stehen dabei lateral nicht vom Profilkörper vor. Beim Durchlaufen der Rundung oder Fasung vom ersten Übergangspunkt in Richtung zweitem Übergangspunkt ändert sich die Richtung der die Rundung beschreibenden Kurve oder des die Fasen umfassenden Polygonzuges somit immer nur zur zentralen Profilachse hin. Im Falle von kreisbogenförmigen Rundungen und planar ausgebildeten Profilflankenflächen oberhalb der Rundungen sowie einer planar ausgebildeten Profilbasisfläche verlaufen die Profilflankenflächen oberhalb der Rundungen und die Profilbasisfläche in Querschnittsansicht vorzugsweise in Richtung tangential zu den jeweiligen Enden des Kreisbogens. Im Querschnitt verläuft die Profilflankenfläche oberhalb der Rundungen daher tangential zum ersten Übergangspunkt und die Profilbasisfläche tangential zum zweiten Übergangspunkt. Rundungen können sich auch im Querschnitt gesehen aus einem Kreisbogen und einem oder zwei Übergangsbögen zusammensetzen, beispielsweise einem Übergangsbogen von einem Übergangspunkt auf der Profilbasisflanke zum Kreisbogen und einem weiteren Übergangsbogen zum Übergangspunkt auf der vorzugsweise planaren Profilbasisfläche. Als Übergangsbögen können beispielsweise Klothoide, Sinusoide, kubische Parabeln oder Blossbögen eingesetzt werden.

In bevorzugten Ausführungsformen des erfindungsgemäßen Dichtungsprofils erstreckt sich der Krümmungsbogen der Rundungen über maximal 90°, vorzugsweise weniger als 90°. Bevorzugt erstreckt sich der Krümmungsbogen über mindestens 30°, mindestens 35°, 40°, 45°, 50°, 55° oder mindestens 60°. Die Formulierung, wonach sich der Krümmungsbogen der Rundungen über x° erstreckt, bedeutet beispielsweise, dass der Winkel zwischen den zu den Enden des Krümmungsbogens führenden Radien eines Krümmungskreises (Schmiegekreises) an dem Krümmungsbogen x° beträgt.

Die Rundungen können im Querschnitt beispielsweise zumindest abschnittsweise kreisbogenförmig verlaufen. Andere Geometrien sind grundsätzlich ebenfalls denkbar. Die Radien von kreisbogenförmig verlaufenden Rundungen können bei einer Tübbingdichtung beispielsweise zwischen 2 und 12 mm liegen, bevorzugt 2-8 mm, 3-6 mm, 3-5 oder 3-4 mm. Wie oben bereits angegeben, kann ein Krümmungsbogen, im Querschnitt des Profils betrachtet, auch aus einem Kreisbogenabschnitt und ein oder mehreren Übergangsbögen zusammengesetzt sein.

Im Falle einer Fasung ist es bevorzugt, möglichst viele Fasen, d.h. möglichst viele Stufen der Fasung mit entsprechenden Richtungswechseln, vorzusehen, um einen sanften Übergang in die Profilbasisfläche zu erhalten. Es kann beispielsweise bevorzugt sein, für den Übergangsbereich mindestens zwei, vorzugsweise mindestens drei, mindestens vier, mindestens fünf oder mindestens sechs einzelne Fasen vorzusehen.

Bei dem erfindungsgemäßen Dichtungsprofil ist es bevorzugt, wenn das Verhältnis der Länge des Krümmungsbogens der Rundungen, der beispielsweise aus einem Kreisbogen und ein oder zwei Übergangsbögen zusammengesetzt sein kann, zur Länge der Profilbasisfläche oder das Verhältnis der Gesamtlänge der Fasung zur Länge der Profilbasisfläche im Querschnitt 1:5 bis 1:8, vorzugsweise 1:5,5 bis 1:7,5 oder 1:6 bis 1:7,3 beträgt. Die Angaben beziehen sich auf das Verhältnis der Länge des Krümmungsbogens von einer der Rundungen oder der Länge der Fasung, d.h. des die Fasung im Querschnitt beschreibenden Polygonzuges, auf einer Seite des Profils, im Querschnitt gesehen, zur Gesamtlänge der Profilbasisfläche, ebenfalls im Querschnitt gesehen.

Für den Fall, dass nur ein Verankerungsfuß vorhanden ist, geht dieser vorzugsweise zentrisch von der Profilbasisfläche aus und ist entsprechend von den abgerundeten oder abgefasten Ecken beabstandet. Es kann aber auch ein nicht zentrisch angeordneter Verankerungsfuß vorgesehen sein, der dann allerdings in jedem Fall ebenfalls von den abgerundeten oder abgefasten Ecken, d.h. den Rundungen oder Fasungen, in Richtung zentraler Profilachse beabstandet ist. In einer bevorzugten Ausführungform weist das Dichtungsprofil jedoch zwei oder mehr, vorzugsweise zwei, voneinander beabstandete von der Profilbasisfläche vorspringende Verankerungsfüße auf, wobei die Verankerungsfüße in Richtung Profilkörper, d.h. in Richtung der zentralen Profilachse, von den Übergangspunkten der Rundungen oder Fasungen in der Profilbasisfläche beabstandet sind. Die von der Profilbasisfläche aus in Richtung quer zur Profilbasisfläche sich erstreckenden Verankerungsfüße sind bei dieser bevorzugten Ausführungsform von den abgerundeten oder abgefasten Ecken beabstandet, d.h. nach innen Richtung zentraler Profilachse versetzt. Die erfindungsgemäße Ausführungsform, bei der im Vergleich zu Profilen aus dem Stand der Technik die Verankerungsfüße weiter nach innen zur Profilmitte hin verlagert sind, ist besonders vorteilhaft zur Verhinderung von Abplatzungen einsetzbar, die durch Schwächung des aushärtbaren Materials, z.B. Betons, im Bereich der Verankerungsfüße hervorgerufen werden. Der Ausdruck "in Richtung quer zur Profilbasisfläche sich erstreckend" schließt orthogonal auf der Profilbasisfläche stehende Verankerungsfüße ein, aber auch abgewinkelt angeordnete Verankerungsfüße, d.h. Verankerungsfüße, die in einem von einem rechten Winkel abweichenden Winkel auf der Profilbasisfläche stehen.

Bei Ausführungsformen des erfindungsgemäßen Dichtungsprofils, bei denen luft- oder gasgefüllte Längskanäle im Profilkörper angeordnet sind, liegen die Ausgangspunkte der Verankerungsfüße auf der Profilbasisfläche, also die Ursprünge der Verankerungsfüße auf der Profilbasisfläche, jeweils bevorzugt in Bereichen der Profilbasisfläche, oberhalb derer unmittelbar keine Längskanäle im Profilkörper angeordnet sind, so dass die Verankerungsfüße von Bereichen der Profilbasisfläche ausgehen, oberhalb derer solide Profilbereiche vorhanden sind, die im Profilkörper bevorzugt solide Stege aus Profilmaterial bilden, die sich zumindest durch einen Teil des Profilkörpers, bevorzugt zumindest durch die Profilbasis hindurch in Richtung Profilrückenfläche erstrecken.

Der mindestens eine Verankerungsfuß kann sich beispielsweise im Querschnitt schwalbenschanzartig oder mit einer anderen Geometrie in Richtung weg von der Profilbasisfläche erweitern, um so eine Verankerung im späteren Formteil zu ermöglichen. Der mindestens eine Verankerungsfuß ist dabei bevorzugt im Querschnitt achsensymmetrisch. Andere Geometrien sind aber ebenfalls möglich. Der mindestens eine Verankerungsfuß kann auch über Fortsätze, Ausnehmungen, Hinterschneidungen und dergleichen verfügen, um die Verankerung zu verbessern.

Das erfindungsgemäße Dichtungsprofil ist bevorzugt im Querschnitt achsensysmmetrisch in Bezug auf eine auf der Profilbasisfläche senkrecht stehende zentrale Profilachse ausgebildet. Das gilt vorzugsweise einschließlich der Verankerungsfüße und etwaiger Längskanäle. Eine achsensymmetrische Ausgestaltung ist aber nicht erforderlich. Andere für eine Verankerung zweckmäßige Ausgestaltungen sind ebenfalls möglich.

Das erfindungsgemäße Dichtungsprofil ist vorzugsweise strangförmig ausgebildet, d.h. es erstreckt sich strangförmig in einer Längsrichtung. Ein derartig strangförmig ausgebildetes Dichtungsprofil ist besonders geeignet für Tunneltübbinge oder Schachtringe. Vier solche strangförmigen Dichtungsprofile können beispielsweise zusammen mit Profilecken in bekannter Weise zu einem ringförmig geschlossenen vierseitigen Dichtungsrahmen verbunden sein, der in die vier Stirnseiten eines Tübbings integriert werden kann.

In einer Ausführungsform weist das Dichtungsprofil im Profilkörper verlaufende hohle Längskanäle auf. Bei einem strangförmigen Dichtungsprofil erstrecken sich die Längskanäle in Längsrichtung des Dichtungsprofils. Es handelt sich dabei um Bereiche des Profils, die von Profilmaterial freigehalten und beispielsweise mit Luft gefüllt sind. Das Dichtungsprofil ist im Bereich der Kanäle stärker komprimierbar und die Kanäle können daher unter anderem dazu dienen, die Härte des Profils einzustellen.

In einer besonders bevorzugten Ausführungsform des erfindungsgemäßen Dichtungsprofils weist der Profilkörper einen allgemein hexagonalen Querschnitt auf. Diese Ausführungsform ist besonders gut für Tunneltübbinge geeignet. Zwei Seiten des Hexagons werden dabei von der Profilbasisfläche und der gegenüberliegenden, vorzugsweise zur Profilbasisfläche parallel verlaufenden Profilrückenfläche gebildet. Die übrigen Seiten des Hexagons werden von den Profilbasisflanken und den Profilrückenflanken gebildet. Die Profilrückenflanken können sich dabei, in Bezug auf den Querschnitt des Dichtungsprofils, von der Profilrückenfläche in Richtung Profilbasisfläche mit einem sich erweiternden Querschnitt, d.h. auseinanderlaufend, erstrecken, während sich die Profilbasisflanken aufeinander zu in Richtung Profilbasisfläche erstrecken. Die Profilbasisflanken können zunächst im Querschnitt im Wesentlichen linear verlaufen, bevor sie mit Rundungen oder Fasungen in die Profilbasisfläche übergehen. In Höhe des Übergangs zwischen den Profilbasisflanken und den Profilrückenflanken können Dichtlippen angeordnet sein, die lateral vom Profilkörper vorspringen. Diese Dichtlippen haben eine dichtende Funktion beim Gießen des Formteils und sollen verhindern, dass das aushärtbare Material in den Sitz des Dichtungsprofils in der Schalungsform eindringt.

Das erfindungsgemäße Dichtungsprofil besteht bevorzugt aus einem elastomeren Material, vorzugsweise aus EPDM, SBR, CR, NBR oder TPE, bevorzugt EPDM, wobei das elastomere Material vorzugsweise eine Shorehärte von 60-80 (Typ D nach DIN EN ISO 868) aufweist.

In einem zweiten Aspekt betrifft die Erfindung auch ein Formteil aus aushärtbarem Material, das ein in das Formteil mit der Profilbasis eingebettetes erfindungsgemäßes Dichtungsprofil umfasst. Bei dem Formteil handelt es sich vorzugsweise um ein Beton- oder Kunststoffformteil, bevorzugt einen Betontübbing für den Tunnelbau, einen Betonring für Schachtbauten, ein Betonrohr für den Kanal- oder Rohrleitungsbau oder ein Kunststoffrohr, bevorzugt ein GFK-Rohr.

In einem dritten Aspekt betrifft die vorliegende Erfindung auch eine Dichtanordnung, umfassend mindestens ein Formteil aus aushärtbarem Material, insbesondere ein Beton- oder Kunststoffformteil, und ein darin eingebettetes erfindungsgemäßes Dichtungsprofil. Bevorzugt umfasst die erfindungsgemäße Dichtanordnung mindestens zwei erfindungsgemäße Formteile, wobei die Formteile mit den Profilrückenflächen ihrer Dichtungsprofile aneinanderliegen. Das mindestens eine Formteil kann beispielsweise ein Betontübbing für den Tunnelbau, ein Betonring für einen Schacht oder ein Betonrohr(abschnitt), z.B. für den Kanal- oder Rohrleitungsbau, oder ein Kunststoffrohr, beispielsweise ein GFK-Rohr, sein.

Die Erfindung wird im Folgenden anhand der angehängten Figuren rein zu Veranschaulichungszwecken näher erläutert.
Fig. 1 Schematische Darstellung eines in ein Formteil eingebetteten Dichtungsprofils für Tübbinge nach dem Stand der Technik.
Fig. 2 Schematische Darstellung einer Ausführungsform eines erfindungsgemäßen Dichtungsprofils, eingebettet in ein Formteil.
Fig. 3 Querschnitt durch die in Figur 2 dargestellte Ausführungsform eines erfindungsgemäßen Dichtungsprofils.
Figur 4 Querschnitt durch eine weitere Ausführungsform eines erfindungsgemäßen Dichtungsprofils.

Figur 1 zeigt schematisch eine räumliche Ansicht eines Formteils 50, hier eines Betontübbings für Tunnelbauten, mit einem darin integrierten Dichtungsprofil 101 nach dem Stand der Technik. Von dem Formteil 50 ist nur ein Ausschnitt dargestellt.

Das strangförmige Dichtungsprofil 101 aus elastomerem Material weist einen im Querschnitt allgemein hexagonalen Profilkörper 102 auf, mit einer zum Formteil 50 weisenden Profilbasis 103 und einem von der Profilbasis 103 vorspringenden Profilrücken 104. Der zum Formteil 50 weisenden Profilbasisfläche 105 der Profilbasis 103 liegt eine Profilrückenfläche 106 des Profilrückens 104 gegenüber. Der Profilkörper 102 weist seitliche Profilrückenflanken 108 und Profilbasisflanken 107 auf. Das Dichtungsprofil 101 ist mittels zweier von der Profilbasis 103 ausgehender allgemein schwalbenschwanzförmiger, voneinander beabstandeter Verankerungsfüße 109 in das Formteil 50 eingebettet. Die Verankerungsfüße 109 sind lateral an den äußeren Enden (Ecken) der Profilbasis 103 angeordnet. Die äußere Fläche des hier links dargestellten Verankerungsfußes 109 bildet die Verlängerung der Profilbasisflanke 107 in Richtung Formteil 50, die äußere Fläche des in der Figur rechts dargestellten Verankerungsfußes 109 erstreckt sich in einem Winkel zu der entsprechenden Profilbasisflanke 107 in Richtung Formteil 50. Das Dichtungsprofil 101 weist in Längsrichtung 112 des Dichtungsprofils 101 verlaufende Hohlräume als Längskanäle 113 auf. Die Verankerungsfüße 109 und die Profilbasis 103 sind bis zu flankenseitigen Dichtlippen 114 von dem aushärtbaren Material, hier Beton, umgeben. Ein lateraler Vorsprung 115 am Profilrücken 104 dient dazu, das Dichtungsprofil 101 mit dem Profilrücken 104 in eine entsprechende Ausnehmung einer Halterung einer Schalungsform einzuklipsen und dort zu halten, damit das Dichtungsprofil 101 während des Gießvorgangs mit den Verankerungsfüßen 109 zum Inneren der Schalungsform gerichtet bleibt.

Figur 2 zeigt einen Teil aus einer Ausführungsform eines erfindungsgemäßen Dichtungsprofils 1 (s. auch Fig. 3). Das erfindungsgemäße Dichtungsprofil 1 ist in ein Formteil 50 aus einem aushärtbaren Material eingebettet. Das Formteil 50 ist hier ein Betontübbing für den Tunnelbau, und das Dichtungsprofil 1 entsprechend eine in einer Stirnseite des Tübbings integrierte Tübbingdichtung aus einem elastomeren Material, beispielsweise EPDM. Das Dichtungsprofil 1 kann beispielsweise durch Extrusion hergestellt sein. Wie durch den Pfeil angedeutet, erstreckt sich das strangförmig ausgebildete Dichtungsprofil 1 in Längsrichtung 12. Von dem Dichtungsprofil 1 ist lediglich ein Abschnitt dargestellt, der vorne angeschnitten ist. Das Dichtungsprofil 1 besitzt einen im Querschnitt allgemein hexagonalen Profilkörper 2 mit einer Profilbasis 3 und einem von der Profilbasis 3 vorspringenden Profilrücken 4. Die Profilbasis 3 weist eine zum Formteil 50 weisende Profilbasisfläche 5 auf, der Profilrücken 4 eine der Profilbasisfläche 5 gegenüberliegende und zur Profilbasisfläche 5 im Wesentlichen parallel verlaufende Profilrückenfläche 6. Die Profilrückenfläche 6 bildet die Dichtfläche in einer Dichtanordnung, bei der beispielsweise zwei Formteile 50 mit ihren stirnseitig darin eingebetteten Dichtungsprofilen 1 mit den Profilrückenflächen 6 aneinander liegen. Das Dichtungsprofil 1 weist in Längsrichtung 12 verlaufende Hohlräume als Längskanäle 13 auf, die hier in drei Ebenen übereinander angeordnet sind. Das Dichtungsprofil weist seitliche Profilbasisflanken 7 und Profilrückenflanken 8 auf. Von dem Profilköper 2 springen lateral im Bereich des Profilrückens 4 Vorsprünge 15 vor, womit das Dichtungsprofil 1 während des Gießens des Formteils 50 mit dem Profilrücken 4 in einer entsprechend komplementär ausgebildeten Halterung einer Schalungsform gehalten werden kann. Lateral sich vom Profilkörper 2 erstreckende Dichtlippen 14 auf der Ebene 20 (s. Fig. 3) des Übergangs zwischen Profilbasis 3 und Profilrücken 4 sind dazu vorgesehen, ein Eindringen von aushärtbarem Material in die Halterung der Schalungsform während des Gießvorgangs des Formteils 50 zu verhindern. Die Ebene 20 deutet auch das Niveau an, unterhalb dessen das Dichtungsprofil 1 in das Formteil eingebettet ist bzw. wird. Das Dichtungsprofil 1 ist hier mit zwei in Richtung von der Profilbasisfläche 5 weg schwalbenschwanzartig im Querschnitt sich erweiternden Verankerungsfüßen 9 in dem Formteil 50 verankert. Das Dichtungsprofil 1 ist zu einer auf der Profilbasisfläche 5 und auf der in Längsrichtung 12 verlaufenden Längsachse des Dichtungsprofils 1 senkrecht stehenden zentralen Profilachse 11 im Querschnitt achsensymmetrisch (s. Fig. 3). Die Verankerungsfüße sind ihrerseits jeweils zu einer parallel zur zentralen Profilachse 11 versetzt verlaufenden Achse 19 achsensymmetrisch.

Die Profilbasis 3 des Dichtungsprofils 1 weist abgerundete Ecken auf, d.h. die Profilbasisflanken 7 gehen mit Rundungen 10 in die Profilbasisfläche 5 über. Wie auch aus Figur 3 gut ersichtlich ist, die einen Querschnitt durch die in Figur 2 dargestellte Ausführungsform eines erfindungsgemäßen Dichtungsprofils 1 zeigt, laufen die Profilbasisflanken 7 im Querschnitt in Richtung Profilbasisfläche 5 konisch aufeinander zu, d.h. sie laufen, im Querschnitt betrachtet, zunächst in im Wesentlichen gerader Linie jeweils auf einen näher zur zentralen Profilachse 11 hin liegenden lateralen ersten Übergangspunkt 16 auf der Profilbasisflanke zu. Zu einer Senkrechten auf der Profilbasisfläche 5 bilden sie in diesem linearen Bereich einen Winkel β, der beispielsweise 5-10 ° betragen kann. Die Rundungen 10 verlaufen, im Querschnitt des Dichtungsprofils, vom ersten Übergangspunkt 16 in gekrümmter Linie auf die auf der Profilbasisfläche 5 senkrecht stehende zentrale Profilachse 11 zu und gehen an einem zweiten Übergangspunkt 17 in die Profilbasisfläche 5 über. Im Bereich der Rundungen 10 liegt im Querschnitt in Richtung der Profilbasisfläche 5 jeder der Punkte des die Rundung im Querschnitt beschreibenden Krümmungsbogens näher zur zentralen Profilachse 11 hin. Die Rundungen 10 springen also nicht lateral oder in Richtung der zentralen Profilachse 11 gegenüber dem Profilkörper 2 vor. Die Rundungen 10 gehen an dem zweiten Übergangspunkt 17 in die Profilbasisfläche 5 über, die sich im Querschnitt, abgesehen von dem Bereich mit den Verankerungsfüßen 9, in einer geraden Linie erstreckt. Die Länge des zwischen den Übergangspunkten 16, 17 liegenden Krümmungsbogens der Rundung 10 steht vorzugsweise so im Verhältnis zur Länge B der Profilbasisfläche 5, jeweils im Querschnitt betrachtet, dass eine ausreichend groß dimensionierte Rundung 10 resultiert. Die Rundungen 10 sind bei der hier dargestellten Ausführungsform kreisbogenförmig und der Krümmungsbogen der Rundungen 10 erstreckt sich hier über einen Winkel α von etwa 80 °. Bei einem Profil mit einer Profilbasislänge B von 40 mm kann ein geeigneter Kreisbogenradius r beispielsweise 4 mm betragen. Das Verhältnis der Länge des Kreisbogens zur Länge B der Profilbasisfläche (auf einen Querschnitt des Dichtungsprofils bezogen, wie er beispielsweise in Figur 3 dargestellt ist) beträgt hier etwa 1:7,2. Es sind aber je nach Einsatzzweck auch andere Ausgestaltungen möglich.

Die Verankerungsfüße 9 sind bei dem erfindungsgemäßen Dichtungsprofil 1 im Vergleich zu dem in Figur 1 dargestellten Dichtungsprofil 101 aus dem Stand der Technik nach innen, d.h. in Richtung zentraler Profilachse 11, versetzt. Sie liegen jeweils von den zweiten Übergangspunkten 17, mit denen die Rundungen 10 des erfindungsgemäßen Dichtungsprofils 1 in die Profilbasisfläche 5 übergehen, in Richtung zentraler Profilachse 11 beabstandet. Darüber hinaus entspringen die Verankerungsfüße 9 bei dieser Ausführungsform einem Bereich der Profilbasisfläche 5, oberhalb derer ein zwischen hohlen Längskanälen senkrecht durch die Profilbasis 3 verlaufender solider Steg 18 aus elastomerem Material gebildet ist. Die abgerundeten Ecken und die nach innen versetzten Verankerungsfüße 9 sind besonders vorteilhaft, um die bei Dichtungsprofilen 101 aus dem Stand der Technik beobachteten Abplatzungen zu vermeiden oder zu vermindern.

Figur 4 zeigt beispielhaft einen Querschnitt durch ein erfindungsgemäßes Dichtungsprofil 1 mit Fasungen 21 an Stelle von Rundungen. Die Fasungen 21 verlaufen, im Querschnitt des Dichtungsprofils betrachtet, vom ersten Übergangspunkt 16 in polygonaler Linie auf die auf der Profilbasisfläche 5 senkrecht stehende zentrale Profilachse 11 zu und gehen an dem zweiten Übergangspunkt 17 in die Profilbasisfläche 5 über. Die Fasungen 21 stehen lateral nicht vom Profilköper 2 vor. Hier ist beispielhaft ein Dichtungsprofil 1 wiedergegeben, welches in dieser Darstellung im Querschnitt links eine Fasung 21 aus zwei einzelnen Fasen, im Querschnitt rechts eine Fasung 21 aus drei einzelnen Fasen aufweist. Bei der hier auf der linken Seite dargestellte Fasung 21 ist der Übergangspunkt 16 auf der Profilbasisflanke 7 mit dem Übergangspunkt 17 auf der Profilbasisfläche 5 im Querschnitt durch einen Polygonzug aus zwei linear verlaufenden Strecken verbunden, bei der auf der rechten Seite dargestellten Fasung sind die Übergangspunkte 16, 17 durch einen Polygonzug aus drei linearen Streckenabschnitten verbunden. Es ist zwar möglich, dass bei dem Dichtungsprofil 1 unterschiedliche Ausgestaltungen der Ecken vorhanden sind, beispielsweise eine unterschiedliche Anzahl von Fasen oder auf einer Seite eine Fasung und auf der anderen Seite eine Rundung. Es ist aber bevorzugt, wenn beide Seiten (im Querschnitt betrachtet) symmetrisch zueinander ausgestaltet sind.

## Patentansprüche

1. Dichtungsprofil (1) zur Einbettung in ein Formteil (50) aus aushärtbarem Material, insbesondere ein Beton- oder Kunststoffformteil, wobei das Dichtungsprofil (1) einen Profilkörper (2) aufweist, mit
a) einer im Formteil (50) einzubettenden Profilbasis (3), die eine nach Einbettung des Dichtungsprofils (1) zum Formteil (50) weisende Profilbasisfläche (5) und seitliche Profilbasisflanken (7) aufweist, und
b) einem gegenüber der Profilbasis (3) vorspringenden Profilrücken (4), der eine der Profilbasisfläche (5) gegenüberliegende Profilrückenfläche (6) und seitliche Profilrückenflanken (8) aufweist,
und wobei
- das Dichtungsprofil (1) mindestens einen von der Profilbasisfläche (5) vorspringenden Verankerungsfuß (9) aufweist, **gekennzeichnet dadurch, daß**
- die Profilbasisflanken (7) mit Rundungen (10) oder Fasungen (21) in die Profilbasisfläche (5) übergehen, wobei die Rundungen (10) im Querschnitt des Dichtungsprofils (1) von einem ersten Übergangspunkt (16) in gekrümmter Linie auf eine auf der Profilbasisfläche (5) senkrecht stehende zentrale Profilachse (11) zu verlaufen und an einem zweiten Übergangspunkt (17) in die Profilbasisfläche (5) übergehen, oder die Fasungen (21) im Querschnitt des Dichtungsprofils (1) von einem ersten Übergangspunkt (16) in polygonaler Linie auf eine auf der Profilbasisfläche (5) senkrecht stehende zentrale Profilachse (11) zu verlaufen und an einem zweiten Übergangspunkt (17) in die Profilbasisfläche (5) übergehen.

2. Dichtungsprofil (1) nach Anspruch 1, wobei die Profilbasisflanken (7) im Querschnitt des Dichtungsprofils (1) vor ihrem Übergang in die Rundungen (10) oder Fasungen (21) in Richtung Profilbasisfläche (5) parallel zueinander oder aufeinander zu verlaufen, bevorzugt aufeinander zu verlaufen.

3. Dichtungsprofil (1) nach einem der vorhergehenden Ansprüche, wobei sich der Krümmungsbogen der Rundungen (10) über maximal 90 °, vorzugsweise weniger als 90 ° erstreckt.

4. Dichtungsprofil (1) nach einem der vorhergehenden Ansprüche, wobei sich der Krümmungsbogen der Rundungen (10) über mindestens 30 °, mindestens 35 °, 40 °, 45 °, 50 °, 55 ° oder mindestens 60 °erstreckt.

5. Dichtungsprofil (1) nach einem der vorhergehenden Ansprüche, wobei die Rundungen (10) im Querschnitt zumindest teilweise kreisbogenförmig verlaufen.

6. Dichtungsprofil (1) nach einem der vorhergehenden Ansprüche, wobei das Verhältnis der Länge des Krümmungsbogens der Rundungen (10) zur Länge B der Profilbasisfläche (5) im Querschnitt 1:5 bis 1:8, vorzugsweise 1:5,5 bis 1:7,5 oder 1:6 bis 1:7,3 beträgt.

7. Dichtungsprofil (1) nach einem der vorhergehenden Ansprüche, wobei das Dichtungsprofil (1) zwei oder mehr, vorzugsweise zwei, voneinander beabstandete von der Profilbasisfläche (5) vorspringende Verankerungsfüße (9) aufweist, und wobei die Verankerungsfüße (9) in Richtung zentraler Profilachse (11) von den zweiten Übergangspunkten (17) der Rundungen (10) oder Fasungen (21) in der Profilbasisfläche (5) beabstandet sind.

8. Dichtungsprofil (1) nach einem der vorhergehenden Ansprüche, wobei der mindestens eine Verankerungsfuß (9) sich im Querschnitt in Richtung weg von der Profilbasisfläche (5) erweitert, vorzugsweise schwalbenschwanzartig in Richtung weg von der Profilbasisfläche (5) erweitert.

9. Dichtungsprofil (1) nach einem der vorhergehenden Ansprüche, wobei das Dichtungsprofil (1) im Querschnitt achsensymmetrisch bezüglich einer auf der Profilbasisfläche (5) senkrecht stehenden zentralen Profilachse (11) ist.

10. Dichtungsprofil (1) nach einem der vorhergehenden Ansprüche, wobei das Dichtungsprofil (1) sich in Längsrichtung (12) strangförmig erstreckt.

11. Dichtungsprofil (1) nach einem der vorhergehenden Ansprüche, wobei das Dichtungsprofil (1) im Profilkörper (2) verlaufende Längskanäle (13) aufweist.

12. Dichtungsprofil (1) nach einem der vorhergehenden Ansprüche, wobei der Profilkörper (2) einen allgemein hexagonalen Querschnitt aufweist, und wobei zwei Seiten des Hexagons von der Profilbasisfläche (5) und der gegenüberliegenden Profilrückenfläche (6) und die übrigen Seiten des Hexagons von den Profilbasisflanken (7) und den Profilrückenflanken (8) gebildet werden.

13. Dichtungsprofil (1) nach einem der vorhergehenden Ansprüche, wobei das Dichtungsprofil (1) aus einem elastomeren Material, vorzugsweise aus Ethylen-Propylenkautschuk (EPDM), Styrol-Butadien-Kautschuk (SBR), Chloroprenkautschuk (CR), Butadien-Acrylnitrilkautschuk (NBR), oder thermoplastischem Elastomer (TPE), bevorzugt EPDM, besteht, und wobei das elastomere Material vorzugsweise eine Shorehärte von 60-80 Typ D gemäß DIN EN ISO 868 aufweist.

14. Formteil (50) aus aushärtbarem Material, umfassend ein in das Formteil (50) mit der Profilbasis (3) eingebettetes Dichtungsprofil (1) nach einem der vorhergehenden Ansprüche.

15. Formteil (50) nach Anspruch 14, wobei das Formteil (50) ein Beton- oder Kunststoffformteil, bevorzugt ein Betontübbing für den Tunnelbau, ein Betonring für Schachtbauten, ein Betonrohr für den Kanal- oder Rohrleitungsbau oder ein Kunststoffrohr, bevorzugt ein GFK-Rohr, ist.

16. Dichtanordnung, umfassend mindestens ein Formteil (50) nach einem der Ansprüche 14 oder 15.

17. Dichtanordnung nach Anspruch 16, umfassend mindestens zwei Formteile (50) nach einem der Ansprüche 14 oder 15, wobei die Formteile (50) mit den Profilrückenflächen (6) ihrer Dichtungsprofile (1) aneinanderliegen.

## Claims

1. A sealing profile (1) for embedding into a molded part (50) made of curable material, in particular a concrete or plastic molded part, wherein the sealing profile (1) has a profile body (2), comprising
a) a profile base (3) to be embedded in the molded part (50), which, after embedding the sealing profile (1), has a profile base surface (5) facing the molded part (50) and lateral profile base flanks (7), and
b) a profile back (4) projecting with respect to the profile base (3), which has a profile back surface (6) located opposite the profile base surface (5) and lateral profile back flanks (8),
and wherein
- the sealing profile (1) has at least one anchoring foot (9) projecting from the profile base surface (5), **characterized in that**
- the profile base flanks (7) merge into the profile base surface (5) with rounded portions (10) or chamfers (21), wherein the rounded portions (10) in the cross section of the sealing profile (1) run from a first transition point (16) in a curved line towards a central profile axis (11) perpendicular to the profile base surface (5) and merge at a second transition point (17) into the profile base surface (5), or the chamfers (21) in the cross section of the sealing profile (1) run from a first transition point (16) in polygonal line towards a central profile axis (11) perpendicular to the profile base surface (5) and merge into the profile base surface (5) at a second transition point (17).

2. The sealing profile (1) according to claim 1, wherein the profile base flanks (7) in the cross section of the sealing profile (1) run in the direction of the profile base surface (5) parallel to one another or towards one another, preferably run towards one another, before their transition into the round portions (10) or chamfers (21).

3. The sealing profile (1) according to one of the preceding claims, wherein the curved arc of the round portions (10) extends over maximally 90°, preferably less than 90°.

4. The sealing profile (1) according to one of the preceding claims, wherein the curved arc of the rounded portions (10) extends over at least 30°, at least 35°, 40°, 45°, 50°, 55° or at least 60°.

5. The sealing profile (1) according to one of the preceding claims, wherein the rounded portions (10) in the cross section run at least partially in the shape of a circular arc.

6. The sealing profile (1) according to one of the preceding claims, wherein the ratio of the length of the curved arc of the rounded portions (10) to the length B of the profile base surface (5) in the cross section is 1:5 to 1:8, preferably 1:5.5 to 1:7.5 or 1:6 to 1:7.3.

7. The sealing profile (1) according to one of the preceding claims, wherein the sealing profile (1) has two or more, preferably two, anchoring feet (9) spaced apart from one another, which project from the profile base surface (5), and wherein the anchoring feet (9) are spaced apart from the second transition points (17) of the rounded portions (10) or chamfers (21) in the profile base surface (5) in the direction of the central profile axis (11).

8. The sealing profile (1) according to one of the preceding claims, wherein the at least one anchoring foot (9) widens in the cross section in the direction away from the profile base surface (5), preferably widens in a dovetail-like manner in the direction away from the profile base surface (5).

9. The sealing profile (1) according to one of the preceding claims, wherein the sealing profile (1) in the cross section is axially symmetrical with respect to a central profile axis (11) perpendicular to the profile base surface (5).

10. The sealing profile (1) according to one of the preceding claims, wherein the sealing profile (1) extends in a strand-shaped manner in the longitudinal direction (12).

11. The sealing profile (1) according to one of the preceding claims, wherein the sealing profile (1) has longitudinal channels (13) running in the profile body (2).

12. The sealing profile (1) according to one of the preceding claims, wherein the profile body (2) has a generally hexagonal cross section, and wherein two sides of the hexagon are formed by the profile base surface (5), and the opposite profile back surface (6), and the remaining sides of the hexagon are formed by the profile base flanks (7) and the profile back flanks (8).

13. The sealing profile (1) according to one of the preceding claims, wherein the sealing profile (1) consists of an elastomer material, preferably of ethylene-propylene rubber (EPDM), styrene-butadiene rubber (SBR), chloroprene rubber (CR), butadiene-acrylonitrile rubber (NBR) or thermoplastic elastomer (TPE), preferably EPDM, and wherein the elastomer material preferably has a Shore hardness of 60-80 Type D in accordance with DIN EN ISO 868.

14. A molded part (50) made of curable material, comprising a sealing profile (1) according to one of the preceding claims embedded in the molded part (50) with the profile base (3).

15. The molded part (50) according to claim 14, wherein the molded part (50) is a concrete or plastic molded part, preferably a concrete tubing for the funnel construction, a concrete ring for shaft construction, a concrete pipe for sewer or pipeline construction or a plastic pipe, preferably a GFK pipe.

16. A sealing arrangement, comprising at least one molded part (50) according to one of claims 14 or 15.

17. The sealing arrangement according to claim 16, comprising at least two molded parts (50) according to one of claims 14 or 15, wherein the molded parts (50) with the profile back surfaces (6) of their sealing profiles (1) rest against one another.

## Revendications

1. Profilé d'étanchéité (1) destiné à être incorporé dans une pièce moulée (50) en une matière durcissable, notamment une pièce moulée en béton ou en matière plastique, le profilé d'étanchéité (1) comportant un corps de profilé (2), comprenant
a) une base de profilé (3), destinée à être incorporée dans la pièce moulée (50), qui comporte une surface (5) de base de profilé montrant vers la pièce moulée (50) après l'incorporation du profilé d'étanchéité (1) et des flancs latéraux (7) de base de profilé et
b) un dos de profilé (4) saillant par rapport à la base de profilé (3), qui comporte une surface (5) de base de profilé placée au vis-à-vis de la surface (6) de dos de profilé et des flancs latéraux (8) de dos de profilé,
et
- le profilé d'étanchéité (1) comportant au moins un pied d'ancrage (9) saillant à partir de la surface (5) de base de profilé, **caractérisé en ce que**
- les flancs (7) de base de profilé passant par des arrondis (10) ou des chanfreins (21) dans la surface (5) de base de profilé, dans lequel les arrondis (10) s'écoulent dans la section transversale du profilé d'étanchéité (1) d'un premier point de passage (16) en ligne recourbée vers un axe de profilé (11) central, placé debout à la perpendiculaire sur la surface (5) de base de profilé et sur un deuxième point de passage (17), passent dans la surface (5) de base de profilé, ou **en ce que** les chanfreins (21) s'écoulent dans la section transversale du profilé d'étanchéité (1) d'un premier point de passage (16) en ligne polygonale vers un axe de profilé (11) central, placé debout à la perpendiculaire sur la surface (5) de base de profilé et sur un deuxième point de passage (17), passent dans la surface (5) de base de profilé.

2. Profilé d'étanchéité (1) selon la revendication 1, avant leur passage dans les arrondis (10) ou les chanfreins (21), les flancs (7) de base de profilé s'écoulant dans la section transversale du profilé d'étanchéité (1) dans la direction de la surface (5) de base de profilé à la parallèle l'un de l'autre ou convergeant l'un vers l'autre, convergeant de préférence l'un vers l'autre.

3. Profilé d'étanchéité (1) selon l'une quelconque des revendications précédentes, l'arc de courbure des arrondis (10) s'étendant sur un maximum de 90 °, de préférence sur moins de 90 °.

4. Profilé d'étanchéité (1) selon l'une quelconque des revendications précédentes, l'arc de courbure des arrondis (10) s'étendant sur au moins 30 °, sur au moins 35 °, 40 °, 45 °, 50 °, 55 ° ou au moins 60 °.

5. Profilé d'étanchéité (1) selon l'une quelconque des revendications précédentes, dans la section transversale, les arrondis (10) s'écoulant au moins partiellement en forme d'arc de cercle.

6. Profilé d'étanchéité (1) selon l'une quelconque des revendications précédentes, le rapport de la longueur de l'arc de courbure des arrondis (10) à la longueur B de la surface (5) de base de profilé dans la section transversale étant de 1 : 5 à 1 : 8, de préférence de 1 : 5,5 à 1 : 7,5 ou de 1 : 6 à 1 : 7,3.

7. Profilé d'étanchéité (1) selon l'une quelconque des revendications précédentes, le profilé d'étanchéité (1) comportant deux ou plus, de préférence deux pieds d'ancrage (9) écartés l'un de l'autre, saillant à partir de la surface (5) de base de profilé et dans la direction de l'axe de profilé (11) central, les pieds d'ancrage (9) étant écartés des deuxièmes point de passage (17) des arrondis (10) ou des chanfreins (21) dans la surface (5) de base de profilé.

8. Profilé d'étanchéité (1) selon l'une quelconque des revendications précédentes, l'au moins un pied d'ancrage (9) s'élargissant dans la section transversale dans la direction s'éloignant de la surface (5) de base de profilé, s'élargissant de préférence en forme de queue d'aronde dans la direction s'éloignant de la surface (5) de base de profilé.

9. Profilé d'étanchéité (1) selon l'une quelconque des revendications précédentes, dans la section transversale, le profilé d'étanchéité (1) étant symétrique à l'axe en rapport à un axe de profilé (11) central, placé debout à la perpendiculaire de la surface (5) de base de profilé.

10. Profilé d'étanchéité (1) selon l'une quelconque des revendications précédentes, le profilé d'étanchéité (1) s'étendant sous forme toronnée dans la direction longitudinale (12).

11. Profilé d'étanchéité (1) selon l'une quelconque des revendications précédentes, le profilé d'étanchéité (1) comportant des canaux longitudinaux (13) s'écoulant dans le corps de profilé (2).

12. Profilé d'étanchéité (1) selon l'une quelconque des revendications précédentes, le corps de profilé (2) comportant une section transversale généralement hexagonale, et deux côtés de l'hexagone étant constitués par la surface (5) de base de profilé et la surface (6) de dos de profilé placée au vis-à-vis et les autres côtés de l'hexagone étant constitués par les flancs (7) de base de profilé et par les flancs (6) de dos de profilé.

13. Profilé d'étanchéité (1) selon l'une quelconque des revendications précédentes, le profilé d'étanchéité (1) étant constitué d'une matière élastomère, de préférence en un caoutchouc éthylène - propylène (EPDM), en un caoutchouc styrène - butadiène (SBR), en un caoutchouc chloroprène (CR), en un caoutchouc butadiène - acrylonitrile (NBR) ou en un élastomère thermoplastique (TPE), de préférence en un EPDM, et la matière élastomère faisant preuve de préférence d'une dureté Shore de 60-80 de type D selon la norme DIN EN ISO 868 .

14. Pièce moulée (50) en une matière durcissable, comprenant un profilé d'étanchéité (1) selon l'une quelconque des revendications précédentes, incorporé dans la pièce moulée (50) par la base de profilé (3) .

15. Pièce moulée (50) selon la revendication 14, la pièce moulée (50) étant une pièce moulée en béton ou en matière plastique, de préférence un cuvelage en béton pour la construction de tunnel, un anneau de béton pour le fonçage de puits, un tube de béton pour la construction de canalisations ou de tuyauteries ou un tube en matière plastique, de préférence un tube en PRV.

16. Ensemble d'étanchéité comprenant au moins une pièce moulée (50) selon l'une quelconque des revendications 14 ou 15.

17. Ensemble d'étanchéité selon la revendication 16, comprenant au moins deux pièces moulées (50) selon l'une quelconque des revendications 14 ou 15, les pièces moulées (50) étant adjacentes l'une à l'autre par les surfaces (6) de dos de profilé de leurs profilés d'étanchéité (1).
